# EUROPÄISCHE PATENTSCHRIFT

(11) **EP 3 830 848 B1**
(45) Veröffentlichungstag und Bekanntmachung des Hinweises auf die Patenterteilung: **19.03.2025**
(21) Anmeldenummer: 19761737.6
(22) Anmeldetag: 08.08.2019
(51) Int. Cl.: H01F 27/28, H01B 17/28

(54) **ANORDNUNG UND VERFAHREN ZUR POTENTIALABSTEUERUNG IN DER HOCHSPANNUNGSTECHNIK**
ARRANGEMENT UND METHOD FOR THE GRADUAL SHUTOFF OF POTENTIAL IN HIGH VOLTAGE TECHNOLOGY
AGENCEMENT ET PROCÉDÉ DE DÉCHARGE DE POTENTIEL DANS LA TECHNIQUE LIÉE AUX HAUTES TENSIONS

(30) Priorität: 07.09.2018 DE 102018215274
(43) Veröffentlichungstag der Anmeldung: 09.06.2021
(73) Patentinhaber: HSP Hochspannungsgeräte GmbH, 53842 Troisdorf (DE)
(72) Erfinder: MÜLLER, Sebastian, 96199 Zapfendorf (DE); PRUCKER, Udo, 90571 Schwaig (DE)
(74) Vertreter: Betten & Resch
(86) Internationale Anmeldenummer: PCT/EP2019/071291
(87) Internationale Veröffentlichungsnummer: WO 2020/048720

(56) Entgegenhaltungen:
- WO-A1-2009/146570
- GB-A- 1 464 047
- JP-A- H05 274 939
- JP-A- S60 143 520
- US-A- 3 055 968

## Beschreibung

Die Erfindung betrifft eine Anordnung und ein Verfahren zur Potentialabsteuerung in der Hochspannungstechnik, mit wenigstens einem Armaturkörper, elektrisch isolierender Folie und elektrisch leitfähigen Bereichen, wobei die elektrisch leitfähigen Bereiche zwischen Lagen der elektrisch isolierenden Folie angeordnet sind, und zumindest Teile der elektrisch isolierenden Folie um den wenigstens einen Armaturkörper herum angeordnet sind.

In der Hochspannungstechnik werden hochspannungsführende Teile von Freiluftanlagen durch Porzellan- und/oder Verbundisolatoren vom Erdpotential elektrisch isoliert. Um die notwendige Spannungsfestigkeit der Isolierstrecke zu gewährleisten, wird das Potential zwischen Hochspannung und Erdpotential möglichst homogen abgesteuert, d. h. es wird eine gleichmäßige Potentialverteilung entlang des Isolators erzeugt. Die Absteuerung erfolgt bei kleinen Spannungsebenen mit einer Steuerelektrode, wobei bei höheren Spannungsebenen zusätzlich ein größerer Isolatordurchmesser und/oder größere Bauformen notwendig sind, verbunden mit wesentlich höherem Materialeinsatz. Dies gilt für AC-Anwendungen, d. h. Wechselspannungsanwendungen, und für DC-Anwendungen, d. h. Gleichspannungsanwendungen, insbesondere im Hochspannungsbereich von bis zu 550 kV und/oder von bis zu 1200 kV. Bei DC-Anwendungen ist hierbei die sich einstellende resistive Potentialverteilung bestimmend.

Aus der EP 0 600 233 A1 ist eine Absteuerung bekannt, welche über einige wenige, durch Isolierstücke miteinander mechanisch gekoppelte Elektroden erfolgt. Diese Elektrodenanordnung ermöglicht eine grobgesteuerte Absteuerung. Alternativ kann eine Potentialabsteuereung über eine RIP, d. h. eine Resin-Impregnated-Paper Steuerung erfolgen. Dabei wird eine Vielzahl von Aluminium-Belägen, welche durch Papierlagen voneinander getrennt sind, zylindrisch auf einen Wickelkörper aufgewickelt und mit Gießharz imprägniert, so dass ein massiver Harzzylinder entsteht. Der Harzzylinder, mit elektrisch durch Papierlagen voneinander isolierten Aluminium-Belägen, bildet die Elektrodenanordnung.

Aus der GB 1464047 A ist ein Messwandler bekannt, welcher eine um ein geerdetes Abschirmrohr angeordnete kegelförmige Isolation aufweist.

Bei DC Anwendungen wird im Gegensatz zu AC Anwendungen die Potentialverteilung bestimmt durch den sich im stationären Zustand einstellenden resistiven Strom. Bei AC Anwendungen wird die Potentialverteilung hingegen durch die kapazitive Verteilung bestimmt. Damit können sich bei gleicher Anordnung unterschiedliche Potentialverteilungen und Feldbeanspruchungen bei AC und DC Beanspruchungen ergeben.

Aufgabe der vorliegenden Erfindung ist es, eine Anordnung und ein Verfahren zur Potentialabsteuerung in der Hochspannungstechnik anzugeben, welche für AC und DC Anwendungen geeignet sind. Insbesondere ist es Aufgabe, eine für AC Anwendungen geeignete Anordnung zur Potentialabsteuerung anzugeben, welche in gleicher Form für DC Anwendungen geeignet ist.

Die angegebene Aufgabe wird erfindungsgemäß durch eine Anordnung zur Potentialabsteuerung in der Hochspannungstechnik mit den Merkmalen gemäß Patentanspruch 1 und/oder durch ein Verfahren zur Potentialabsteuerung in der Hochspannungstechnik, unter Verwendung der zuvor beschriebenen Anordnung, gemäß Patentanspruch 13 gelöst. Vorteilhafte Ausgestaltungen der erfindungsgemäßen Anordnung zur Potentialabsteuerung in der Hochspannungstechnik und/oder des Verfahrens zur Potentialabsteuerung in der Hochspannungstechnik, unter Verwendung der zuvor beschriebenen Anordnung, sind in den Unteransprüchen angegeben.

Eine erfindungsgemäße Anordnung zur Potentialabsteuerung in der Hochspannungstechnik umfasst wenigstens einen Armaturkörper, elektrisch isolierende Folie und elektrisch leitfähige Bereiche, wobei die elektrisch leitfähigen Bereiche zwischen Lagen der elektrisch isolierenden Folie angeordnet sind. Zumindest Teile der elektrisch isolierenden Folie sind um den wenigstens einen Armaturkörper herum angeordnet. Die Anordnung ist ausgebildet für Gleichstrom-Anwendungen.

Die Anforderungen an Gleichstrom DC Anwendungen sind höher als die Anforderungen an Wechselstrom AC Anwendungen. Es können aber z. B. standardmäßig verwendete AC Anordnungen zur Potentialabsteuerung für eine Strom-/Spannungsebene als DC Anordnungen einer niedrigeren Strom-/Spannungsebene verwendet werden, insbesondere als Anordnungen für genau eine Strom-/Spannungsebene niedriger. Dadurch können Entwicklungskosten eingespart werden und über höhere Stückzahlen Produktionskosten gesenkt werden.

Die elektrisch leitfähigen Bereiche zwischen Lagen der elektrisch isolierenden Folie können als Potential-Absteuerungsbeläge ausgebildet sein. Wenigstens ein Armaturkörper kann als ein erster Potential-Absteuerungsbelag ausgebildet sein. Durch die Verwendung des Armaturkörpers als ersten Potential-Absteuerungsbelag kann ein Absteuerungsbelag eingespart werden und die Herstellung der Anordnung vereinfacht werden. Eine elektrische Kontaktierung des Armaturkörpers ist einfach, stabil und kostengünstig z. B. über eine Öse möglich.

Die Anordnung kann rotationssymmetrisch, insbesondere kreiszylinderförmig ausgebildet sein, mit dem wenigstens einen Armaturkörper, insbesondere nach Art eines Wickelrohrs, an einem ersten Ende im Inneren angeordnet, und mit einem zylinderförmigen Mantelrohr, insbesondere einem geschlitzten Mantelrohr, an einem zweiten Ende Außen angeordnet. Das Wickeln der elektrisch isolierenden Folie mit elektrisch leitfähigen Bereichen zwischen Lagen der elektrisch isolierenden Folie ist bei rotationssymmetrischen Anordnungen einfach möglich, ohne z. B. Brüche an Kanten und/oder Ecken.

Die elektrisch isolierende Folie kann zumindest partiell um den wenigstens einen Armaturkörper gewickelt sein, mit über die Folie elektrisch voneinander isolierten, elektrisch leitfähigen Bereichen, wobei mehrere elektrische Kontakte zu einem elektrisch leitfähigen Bereich über Öffnungen in einer äußeren Lage der Folie ausgebildet sind. Durch die Ausbildung der mehreren elektrischen Kontakte zu einem elektrisch leitfähigen Bereich über die Öffnungen in einer äußeren Lage der Folie ist eine einfache, stabile und kostengünstige elektrische Kontaktierung möglich.

Wenigstens ein elektrischer Kontakt kann durch einen elektrisch leitfähigen Folienstreifen ausgebildet sein, insbesondere einem Aluminium-Folienstreifen, welcher durch die Öffnung hindurchgeführt ist. Dadurch wird eine einfache, stabile und kostengünstige elektrische Kontaktierung möglich, ohne die Gefahr, dass durch Biegen ein Kontakt bricht. Üblicherweise wird im Stand der Technik der Kontakt über die äußere Kante einer Folien-Lage hergestellt, wobei der Kontakt an der Kante geknickt wird. Dies kann zu Brüchen im Kontakt führen, insbesondere auf Grund der geringen Dicke der Folien.

Erfindungsgemäß sind mehrere, insbesondere drei elektrische Kontakte zu einem elektrisch leitfähigen Bereich über Öffnungen in der äußeren Lage der Folie ausgebildet, insbesondere über drei Öffnungen auf einem Umfangsradius jeweils um 120 Grad gegeneinander versetzt angeordnet. Dadurch wird ein guter elektrischer Kontakt gegeben, mit einer günstigen Feldverteilung.

Wenigstens ein elektrischer Kontakt kann geklemmt sein zwischen dem in radialer Richtung am weitesten außen liegenden elektrisch leitfähigen Bereich und der äußeren Lage der Folie mit der einen Öffnung, und/oder kann durch die Öffnung flach hindurchgeführt sein, und/oder kann zwischen der äußeren Lage der Folie und dem Mantelrohr geklemmt sein, insbesondere über jeweils einen Schlitz im Mantelrohr nach außen geführt. Das Klemmen ist in der Herstellung einfach zu bewerkstelligen, billig und es entsteht ein gut elektrisch leitender, mechanisch stabiler Kontakt bei enger Wicklung der Folie.

Wenigstens ein elektrischer Kontakt kann flachbandförmig ausgebildet sein, und/oder kann außen im Winkel von im Wesentlichen 45 Grad entlang des äußeren Umfangs des zylinderförmigen Mantelrohrs abgefaltet sein, insbesondere mit einer Längsrichtung entlang eines Kreisumfangs des Mantelrohrs verlaufend angeordnet. Ein flachbandförmig ausgebildeter elektrischer Kontakt lässt sich einfach zwischen Folie klemmen, ist mechanisch stabil ohne einfach zu brechen und ergibt eine große Fläche für eine gute elektrische Leitung. Ein Abfalten im Winkel von im Wesentlichen 45 Grad ermöglicht einfach und kostengünstig ein äußeres elektrisches Kontaktieren, wobei eine Richtungsänderung der Längsrichtung des flachbandförmig ausgebildeten Kontakts durch das Abfalten erzeugt wird.

Die Folie kann ein elektrisch isolierendes Polymer und/oder Papier aufweisen, insbesondere mit Harz getränkt. Dies ergibt eine gute elektrische Isolation über die Folie. Der Armaturkörper und/oder das Mantelrohr können aus einem elektrisch leitendem Material, insbesondere Metall sein, insbesondere Kupfer, Aluminium und/oder Stahl. Dadurch ist ein guter elektrischer Kontakt der Anordnung über den Armaturkörper und/oder das Mantelrohr möglich.

Der Armaturkörper kann wenigstens einen elektrischen Kontaktanschluss umfassen, insbesondere in Form einer Buchse, zum Anschluss eines Erdpotentials.

Die elektrisch leitfähigen Bereiche können zwischen Lagen der elektrisch isolierenden Folie aus einer metallischen Beschichtung der Folie oder einer eingelegten metallischen Folie ausgebildet sein, insbesondere mit einer im Wesentlichen Zylindermantelform jedes leitfähigen Bereichs zwischen benachbarten Lagen der elektrisch isolierenden Folie, insbesondere jeweils räumlich versetzt gegeneinander entlang der Längsachse der Anordnung. Eine metallische Beschichtung der Folie oder eine eingelegte metallische Folie sind einfach mit der Folie zu wickeln und kostengünstig.

Die Anordnung kann für Gleichstrom-Anwendungen für eine Gleichstrom-Hochspannung räumlich die Dimensionen aufweisen, welche für eine Wechselstrom-Hochspannung einer höheren Stufe ausgebildet sind, insbesondere mit Dimensionen für genau eine Wechselstrom-Hochspannungs-Stufe höhere Wechselstrom-Hochspannung. Dadurch können Anordnungen mit größeren Stückzahlen produziert und eingesetzt werden, ohne für Gleichstrom-Hochspannungen extra entwickel und in kleinen Stückzahlen produziert zu werden.

Ein erfindungsgemäßes Verfahren zur homogenen Absteuerung von Hochspannungspotentialen entlang wenigstens eines Isolators mit einer zuvor beschriebenen Anordnung umfasst, dass resistive Ausgleichsströme entlang der elektrisch isolierenden Folie reduziert und/oder vermieden werden, durch Auslegung für höhere Spannungsebenen, und/oder durch einen Armaturkörper, welcher als ein erster Potential-Absteuerungsbelag wirkt, und/oder durch die elektrische Kontaktierung des äu-ßeresten elektrisch leitfähigen Bereichs zwischen Lagen elektrisch isolierender Folie über einen elektrischen Kontakt durch eine Öffnung in der äußeren Lage der isolierenden Folie.

Die Vorteile des erfindungsgemäßen Verfahrens zur homogenen Absteuerung von Hochspannungspotentialen entlang wenigstens eines Isolators mit einer zuvor beschriebenen Anordnung gemäß Anspruch 13 sind analog den zuvor beschriebenen Vorteilen der erfindungsgemäßen Anordnung zur Potentialabsteuerung in der Hochspannungstechnik gemäß Anspruch 1 und umgekehrt.

Im Folgenden wird ein Ausführungsbeispiel der Erfindung schematisch in den Figuren 1 bis 5 dargestellt und nachfolgend näher beschrieben.

Dabei zeigen die
- Figur 1: schematisch in Teil-Schnittansicht eine RIP-, d. h. Resign-Impregnated-Paper-Durchführung 1 als Freiluftanlage in der Hochspannungstechnik mit einer erfindungsgemäßen Anordnung 27 zur Potentialabsteuerung von einer Seite betrachtet, und
- Figur 2: schematisch in Teil-Schnittansicht einen Hochspannungsmesswandler 11 als Freiluftanlage mit der erfindungsgemäßen Anordnung 27 zur Potentialabsteuerung von einer Seite betrachtet, und
- Figur 3: schematisch in Schnittansicht die Enden der erfindungsgemäßen Anordnung 27 mit einem Armaturkörper 28 an einem Ende und einem Mantelrohr 32 am anderen Ende der Anordnung 27 der Figur 1, und
- Figur 4: schematisch das Ende mit dem Armaturkörper 28 der Figur 3 in vergrößerter Schnittansicht, und
- Figur 5: schematisch einen Teil des Endes mit dem Mantelrohr 32 der Figur 3 in vergrößerter Schnittansicht.

In Figur 1 ist eine RIP-, d. h. eine Resign-Impregnated-Paper-Durchführung 1 zur Verwendung in der Hochspannungstechnik von einer Seite betrachtet schematisch in Teil-Schnittansicht dargestellt. Die Durchführung 1 umfasst eine erfindungsgemäße Anordnung 27 zur Potentialabsteuerung für Gleichstrom-Anwendungen, insbesondere in 550 kV DC Bushings. Die Durchführung 1 ist zylinderförmig bzw. aus zwei entgegengesetzt gerichteten Kegelstümfen aufgebaut, d. h. rotationssymmetrisch mit einer Längsachse entlang eines stabförmigen Leitbolzens 5 ausgebildet, wobei der Leitbolzen 5 die Längsachse bildet. Die erfindungsgemäße Anordnung 27 zur Potentialabsteuerung ist um den Leitbolzen 5 insbesondere formschlüssig angeordnet. Der Leitbolzen 5 ist z. B. eine zylinderförmige Metallstange aus Kupfer, Aluminium und/oder Stahl.

Die erfindungsgemäße Anordnung 27 umfasst einen Isolierkörper 3 aus z. B. um den Leitbolzen 5 gewickelten Lagen einer elektrisch isolierenden Folie, welche elektrisch leitfähige Bereiche 4 zwischen den Lagen umfasst. Die elektrisch leitfähigen Bereiche 4 sind als Potential-Absteuerungsbeläge ausgebildet und z. B. gegeneinander versetzt, entlang der Längsachse der Anordnung 27 überlappend zwischen den Lagen der isolierenden Folie angeordnet. Die elektrisch leitfähigen Bereiche 4 sind z. B. als metallische Beschichtung der elektrisch isolierenden Folie oder jeweils als eingelegte metallische Folie zwischen Lagen der isolierenden Folie ausgebildet. Dabei bestehen die elektrisch leitfähigen Bereiche 4 z. B. aus und/oder umfassen ein elektrisch leitendes Material, insbesondere ein Metall, z. B. Kupfer, Aluminium und/oder Stahl. Die elektrisch isolierende Folie besteht und/oder umfasst Papier, insbesondere ein mit Harz getränktes Papier. Alternativ oder zusätzlich können elektrisch isolierende Polymere als elektrisch isolierende Folie verwendet werden.

Die Durchführung 1 kann z. B. zum Anschluss von Transformatoren, welche sich in einem Gehäuse befinden, verwendet werden. Entlang der Längsachse der Durchführung 1 mittig, im Bereich in dem die Durchführung 1 durch die Wandung des Transformator-Gehäuses geführt wird, ist ein Flansch 6 um den Umfang der erfindungsgemäßen Anordnung 27 angeordnet. Der Flansch 6 umfasst z. B. einen Messanschluss 7 und ein Ablassventil 8, und dichtet den inneren Bereich des Transformator-Gehäuses, welcher z. B. mit Öl befüllt ist, gegen den Außenbereich, z. B. einen Gas bzw. Luft-Bereich ab. Ein Ende der Durchführung 1 umfasst den gasseitigen Anschluss 2 außerhalb des Transformator-Gehäuses und das gegenüberliegende Ende umfasst den transformatorseitigen Anschluss 9. Am Ende des transformatorseitigen Anschlusses 9 ist eine Elektrode 10 ringförmig um den Anschluss 9 angeordnet.

In Figur 2 ist ein Hochspannungsmesswandler 11 als Freiluftanlage zur Verwendung in der Hochspannungstechnik von einer Seite betrachtet schematisch in Teil-Schnittansicht dargestellt. Der Hochspannungsmesswandler 11 umfasst ein Gehäuse 12 mit einem Stützisolator 15 und einem Druckgefäß 16 sowie die erfindungsgemäße Anordnung 27 zur Potentialabsteuerung in Gleichstrom-Anwendungen, welche aus dem Druckgefäß 16 in den Stützisolator 15 ragt. In dem Druckgefäß 6 ist eine Messeinrichtung 13 des Hochspannungsmesswandlers 11 angeordnet. Die Messeinrichtung 13 ist ausgebildet, einen DC-Strom im Bereich von einigen hundert bis einigen tausend Ampere zu messen und/oder eine Spannung im Bereich von einigen tausend Volt zu messen, insbesondere im Bereich von 145 bis 800 kV. Die Messeinrichtung 13 ist als Strom- und/oder Spannungswandler, oder als Kombiwandler ausgelegt.

Im Ausführungsbeispiel der Figur 2 umfasst die Messeinrichtung 13 einen Stromleiter, welcher im Inneren des Druckgefäßes 16 angeordnet ist und von einer ringförmigen, um den Stromleiter umlaufenden Spule umgeben ist. Der Stromleiter wird außerhalb des Druckgefäßes 16 elektrisch über elektrische Anschlüsse 22 an ein elektrisches Netz, einen elektrischen Verbraucher und/oder eine Stromerzeugungseinrichtung angeschlossen. Die Messspule ist über elektrisch isolierte Leitungen mit einem Klemmkasten 23 verbunden, in welchem Messeinrichtungen, Sensoren und/oder Datenverarbeitungs-, Daten-übermittlungs- und/oder Datenaufzeichnungseinrichtungen für Messsignale und deren Auswertung bzw. Übermittlung angeordnet sind oder angeschlossen werden können.

Das Druckgefäß 16 des Hochspannungsmesswandlers 11 ist auf dem Stützisolator 15 angeordnet, welcher säulenförmig ausgebildet ist und aufrechtstehend, auf einem Träger 17 angeordnet ist. Der Träger 17 umfasst z. B. sich kreuzende Stahlträger und ist auf einem Fundament befestigt, welches der Einfachheit halber in den Figuren nicht dargestellt ist. Auf dem Träger 17 ist der säulenförmige Stützisolator 15 mit einem Ende befestigt, welches gasdicht abgeschlossen ist. An dem Ende ist der Klemmkasten 23 am säulenförmigen Stützisolator 15 befestigt und Einrichtungen, wie z. B. ein Füllanschluss 19, ein Prüfanschluss 20 und/oder ein Dichtewächter 21 sind an dem Ende angeordnet.

Der Stützisolator 15 und das Druckgefäß 16 sind z. B. mit SF₆ und/oder Clean Air als Isoliergas 14 befüllt und gasdicht als Gehäuse 12 abgeschlossen. Ein Befüllen kann über den Füllanschluss 19 erfolgen, und eine Kontrolle der Dichtheit und des Gasdrucks im Inneren kann über den Prüfanschluss 20 und den Dichtewächter 21 erfolgen. Am oberen Ende des säulenförmigen Stützisolators 15 ist das Druckgefäß 16 topfförmig ausgebildet, auf dem Stützisolator 15 angeordnet, mit einer Berstscheibe als Überdruckeinrichtung 18 am oberen Ende des Druckgefäßes 16. Bei einem starken Druckanstieg des Isoliergases 14 im Gehäuse 12, z. B. durch Erwärmung über Umwelteinflüsse, insbesondere Sonneneinstrahlung, über Fehlfunktionen oder Wärmeentwicklung durch große Ströme, kann ein Überdruck durch Bersten der Berstscheibe aus dem Gehäuse 12 nach oben hin abgelassen werden. Dadurch wird z. B. eine Explosion des Stützisolators 15 und/oder des Druckgefäßes 16 vermieden, bei welchen über herumfliegende Trümmerteile Personen in der Umgebung verletzt werden könnten.

Das Druckgefäß 16 ist z. B. aus Stahl, Gusseisen und/oder Aluminium ausgebildet, mit einer Wandstärke, welche einen Isoliergasdruck von z. B. 6 bis 15 bar langzeitstabil standhält. Die Wandstärke liegt z. B. im Bereich von Millimetern bis hin zu Zentimetern. Der säulenförmige Stützisolator 15 ist im Inneren hohl, mit einer Wandstärke ausgebildet, welche ebenfalls dem Isoliergasdruck von z. B. 6 bis 15 bar langzeitstabil standhält und das Gewicht des Druckgefäßes 16 mit den daran befestigten Anschlusslasten abstützt. Der Stützisolator 15 ist z. B. aus Keramik, Silikon, und/oder aus einem Verbundwerkstoff. Der äußere Umfang des Stützisolators 15 weist ringförmige, um den äußeren Umfang umlaufende Lamellen auf, in regelmäßigen Abständen entlang der Längsachse des säulenförmigen Stützisolators 15 angeordnet. Dadurch wird der Kriechstromweg entlang der Längsachse des säulenförmigen Stützisolators 15 verlängert und die äußere Isolationswirkung des Stützisolators 15 verbessert.

Im Inneren des säulenförmigen Stützisolators 15 ist entlang der Längsachse ein Abführrohr 26 zur Erdung der Messeinrichtung 13 angeordnet und rotationssymmetrisch um das Abführrohr 26 ist im oberen Bereich des Stützisolators 15 eine Steuerelektrode 25 angeordnet, zur Verbesserung der Feldverteilung in dem Bereich. Die Steuerelektrode 25 und/oder das Abführrohr 26 sind insbesondere aus elektrisch gut leitenden Metallen wie z. B. Kupfer und/oder Stahl ausgebildet.

Um das Abführungsrohr 26 ist die erfindungsgemäße Anordnung 27 zur Potentialabsteuerung insbesondere rotationssymmetrisch angeordnet. Die erfindungsgemäße Anordnung 27 erstreckt sich entlang der Längsachse des Abführungsrohrs 26 und umhüllt den Umfang des Abführungsrohrs 26. Die erfindungsgemäße Anordnung 27 erstreckt sich aus dem Druckgasgefäß 16 in den Stützisolator 15 entlang der Mittelachse des Stützisolators 15. Über die erfindungsgemäße Anordnung 27 erfolgt eine Potentialabsteuerung vom Hochspannungspotential des Stromleiters auf Erdpotential im Bereich des Klemmkastens 23.

In Figur 3 sind schematisch in Schnittansicht die Enden der erfindungsgemäßen Anordnung 27 der Figuren 1 und 2 vergrößert dargestellt. Ein Ende, d. h. in Figur 3 das linke Ende, entspricht dem Bereich des Endes der Durchführung 1 mit dem gasseitigen Anschluss 2 in Figur 1 und das zweite Ende, d. h. in Figur 3 das rechte Ende, entspricht dem Bereich des transformatorseitigen Anschlusses 9 in Figur 1. Das eine Ende umfasst einen Armaturkörper 28, welcher als Wickeldorn bzw. Wickelrohr und als erster Potential-Absteuerungsbelag dient. Die erste Lage isolierender Folie 29 wird auf den Armaturkörper 28 insbesondere formschlüssig aufgewickelt. Das zweite Ende in Figur 3 umfasst ein Mantelrohr 32. Das Mantelrohr 32 wird auf die letzte, äußere Lage der isolierenden Folie 29 insbesondere formschlüssig aufgeschoben.

Über den Armaturkörper 28 und das Mantelrohr 32 wird die erfinderische Anordnung 27 elektrisch kontaktiert, und das Potential wird zwischen den zwei Enden der Anordnung 27 über die elektrisch leitenden Bereiche bzw. Steuerbeläge 4, welche zwischen den Lagen isolierender Folie 29 versetz angeordnet bzw. gewickelt sind, abgesteuert. Figur 4 zeigt das Ende der erfinderischen Anordnung 27 mit dem Armaturkörper 28 vergrößert im Detail. Der Armaturkörper 28 umfasst elektrische Kontaktanschlüsse 33, insbesondere in Form von Ölsen, zur elektrischen Kontaktierung, z. B. mit Erdpotential. Leitungen zur elektrischen Kontaktierung können z. B. in den Ölsen geklemmt und/oder angeschraubt und/oder angelötet werden. Ein Überlapp des Armaturkörpers 28 als ersten Steuerungsbelag mit einem ersten inneren, zwischen isolierender Folie 29 gewickeltem elektrisch leitfähigem Bereich 4 bzw. Steuerungsbelag, ist in Figur 4 beispielhaft gezeigt. Weitere, nicht in Figur 4 gezeigte Steuerungsbeläge bzw. zwischen isolierender Folie 29 gewickelte, elektrisch leitfähige Bereiche 4, ermöglichen über die Gesamtlänge der erfinderischen Anordnung 27 die Potentialabsteuerung.

In Figur 5 ist ein Ausschnitt des zweiten Endes der erfinderischen Anordnung 27, d. h. in Figur 3 das rechte Ende, welches z. B. dem Bereich des transformatorseitigen Anschlusses 9 in Figur 1 entspricht, vergrößert dargestellt. Das Mantelrohr 32 ist auf der letzten, äußeren Lage der isolierenden Folie 29 insbesondere formschlüssig angeordnet, insbesondere aufgeschoben auf die Lage der Folie 29. Fenster bzw. Öffnungen 31 sind in der äußeren Lage der isolierenden Folie 29 eingearbeitet, durch welche mehrere elektrische Kontakte 30 zu dem darunter liegenden elektrisch leitfähigen Bereich 4 geführt sind.

Der Kontakt 30 wird z. B. über einen Leitstreifen, insbesondere einem flachen Leiterband aus Aluminium, Kupfer und/oder Stahl, hergestellt, welcher zwischen dem elektrisch leitfähigen Bereich 4 und der äußeren Lage der isolierenden Folie 29 geklemmt ist, durch die Öffnung 31 geführt ist und zwischen dem Mantelrohr 32 und der äußeren Lage der isolierenden Folie 29 geklemmt ist.

Der elektrische Kontakt 30, insbesondere in Form des Leiterstreifens bzw. flachen Leiterbandes, ist z. B. über durchgehende Schlitze im Mantelrohr 32 zum äußeren Umfang der erfinderischen Anordnung 27 geführt und kann z. B. durch Klemmen, Löten und/oder Schrauben z. B. mit elektrischen Leitungen nach außen hin kontaktiert werden, insbesondere mit hohem elektrischen Potential. Es können mehrere, insbesondere drei um jeweils 120 Grad entlang des äußeren Umfangs des Mantelrohrs 32 gegeneinander versetzt angeordnete Schlitzungen mit in dem Bereich in der äußeren Lage der isolierenden Folie 29 angeordneten jeweiligen Öffnungen 31, in der erfindungsgemäßen Anordnung 27 ausgebildet sein. Dadurch kann jeweils über eine Schlitzung und einen Leiterstreifen 30, welcher durch die jeweilige Öffnung 31 und Schlitzung nach außen geführt ist, der äußere elektrisch leitfähige Bereich 4 elektrisch kontaktiert werden, d. h. der Bereich 4, welcher entlang des Radius senkrecht zur Längsachse des kreisförmigen Querschnitts der Anordnung 27 am weitesten Außen liegt. Mit drei Schlitzungen, zugeordneten Öffnungen und Leiterstreifen, kann ein guter, stabiler elektrischer Kontakt zwischen dem äußeren elektrisch leitfähigen Bereich 4 und z. B. elektrischen Leitungen am äußeren Umfang der erfinderischen Anordnung 27 hergestellt werden.

Wie in Figur 5 am Beispiel eines weiteren elektrisch leitfähigen Bereichs 4 dargestellt ist, überlappen sich entlang der Längsachse der erfindungsgemäßen Anordnung 27 jeweils radial aufeinanderfolgende Bereiche 4, jeweils getrennt durch insbesondere eine Lage isolierender Folie 29. Das auf die gewickelten, abwechselnden Lagen isolierender Folie 4 mit dazwischenliegenden leitfähigen Bereichen 4 aufgeschobene Mantelrohr 32, ist z. B. am Ende in Richtung zum Armaturkörper 28 hin weisend abgerundet ausgebildet, um eine Spannungsüberhöhung an Kanten zu verhindern.

Es können z. B. mehr oder weniger als drei, um 120 Grad versetzt angeordnete Schlitzungen mit in dem Bereich in der äußeren Lage der isolierenden Folie 29 angeordneten jeweiligen Öffnungen 31, in der erfindungsgemäßen Anordnung 27 ausgebildet sein. Es kann z. B. eine Öffnung 31 und/oder Schlitzung ausgebildet sein, oder es können z. B. zwei, sich entlang des Kreisumfangs der Anordnung 27 radial gegenüberliegende Öffnungen 31 und/oder Schlitzung ausgebildet sein. Es können auch vier, jeweils um 90 Grad gegeneinander entlang des Kreisumfangs versetzt angeordnete Öffnungen 31 und/oder Schlitzungen umfasst sein. Statt Schlitzungen können im Mantelrohr 32 auch Öffnungen z. B. in rechteckiger oder quadratischer Form vorgesehen sein, durch welche ein Leitstreifen 30 geführt ist.

Leitstreifen 30 können entlang des äußeren elektrisch leitfähigen Bereichs 4, geklemmt durch die äußere Lage isolierender Folie 29, entlang der Längsachse der erfindungsgemäßen Anordnung 27 geführt sein, im Bereich der Öffnung 30 um 45 in Richtung senkrecht Längsachse gefaltet durch die Öffnung nach außen geführt und durch das Mantelrohr 32 geklemmt und in Richtung senkrecht Längsachse durch eine Schlitzung im Mantelrohr 32 nach außen geführt sein. Alternativ oder zusätzlich können Leitstreifen 30 auch, wie z. B. in Figur 5 gezeigt ist, entlang des äußeren elektrisch leitfähigen Bereichs 4, geklemmt durch die äußere Lage isolierender Folie 29, entlang der Längsachse der erfindungsgemäßen Anordnung 27 geführt sein, im Bereich der Öffnung 30 um 360 Grad in entgegengesetzter Richtung entlang der Längsachse gefaltet durch die Öffnung nach außen geführt und durch das Mantelrohr 32 geklemmt, um 45 Grad abgefaltet in Richtung senkrecht zur Längsachse angeordnet, durch eine Schlitzung im Mantelrohr 32 nach außen geführt sein. Andere Formen der Faltung und Führung des Leiterstreifens 30, insbesondere abhängig der Form und Anordnung der Öffnung 31 in der äußeren Lage Folie 29 und der Öffnung, insbesondere Schlitzung im Mantelrohr 32, sind ebenfalls möglich.

Durch die erfindungsgemäße Anordnung 27 werden resistive Ausgleichsströme entlang der elektrisch isolierenden Folie 29 vermieden.

### Bezugszeichenliste

- 1: RIP Durchführung
- 2: Gasseitiger Anschluss
- 3: Isolierkörper
- 4: Steuerbeläge/elektrisch leitfähige Bereiche
- 5: Leitbolzen
- 6: Flansch
- 7: Messanschluss
- 8: Ablassventil
- 9: Transformatorseitiger Anschluss
- 10: Elektrode
- 11: Hochspannungsmesswandler
- 12: Gehäuse
- 13: Messeinrichtung, insbesondere Strom- und/oder Spannungswandler
- 14: Isoliergas
- 15: Stützisolator
- 16: Druckgasgefäß
- 17: Träger
- 18: Überdruckeinrichtung, insbesondere Berstscheibe
- 19: Füllanschluss
- 20: Prüfanschluss
- 21: Dichtewächter
- 22: elektrischer Anschluss
- 23: Klemmkasten
- 24: Erdungsanschluss
- 25: Steuerelektrode
- 26: Abführungsrohr
- 27: Anordnung zur Potentialabsteuerung in der Hochspannungstechnik
- 28: Armaturkörper, insbesondere Wickelrohr
- 29: elektrisch isolierende Folie
- 30: elektrischer Kontakt, insbesondere Leitstreifen
- 31: Öffnung in einer äußeren Lage der Folie
- 32: Mantelrohr, insbesondere mit Schlitz
- 33: elektrischer Kontaktanschluss, insbesondere für Erdung

## Patentansprüche

1. Anordnung (27) zur Potentialabsteuerung in der Hochspannungstechnik ausgebildet für Gleichstrom-Anwendungen, mit wenigstens einem Armaturkörper (28), elektrisch isolierender Folie (29) und elektrisch leitfähigen Bereichen (4), wobei die elektrisch leitfähigen Bereiche (4) zwischen Lagen der elektrisch isolierenden Folie (29) angeordnet sind, und zumindest Teile der elektrisch isolierenden Folie (29) um den wenigstens einen Armaturkörper (28) herum angeordnet sind, **dadurch gekennzeichnet, dass**
mehrere elektrische Kontakte (30) zu einem elektrisch leitfähigen Bereich (4) über Öffnungen (31) in der äußeren Lage der Folie (29) ausgebildet sind.

2. Anordnung (27) nach Anspruch 1,
**dadurch gekennzeichnet, dass**
die elektrisch leitfähigen Bereiche (4) zwischen Lagen der elektrisch isolierenden Folie (29) als Potential-Absteuerungsbeläge ausgebildet sind und das wenigstens ein Armaturkörper (28) als ein erster Potential-Absteuerungsbelag ausgebildet ist.

3. Anordnung (27) nach einem der vorhergehenden Ansprüche, **dadurch gekennzeichnet, dass**
die Anordnung (27) rotationssymmetrisch, insbesondere kreiszylinderförmig ausgebildet ist, mit dem wenigstens einen Armaturkörper (28), insbesondere nach Art eines Wickelrohrs, an einem ersten Ende im Inneren angeordnet, und mit einem zylinderförmigen Mantelrohr (32), insbesondere einem geschlitzten Mantelrohr (32), an einem zweiten Ende Außen angeordnet.

4. Anordnung (27) nach einem der vorhergehenden Ansprüche, **dadurch gekennzeichnet, dass**
die elektrisch isolierende Folie (29) zumindest partiell um den wenigstens einen Armaturkörper (28) gewickelt ist, mit über die Folie (29) elektrisch voneinander isolierten, elektrisch leitfähigen Bereichen (4), wobei wenigstens ein elektrischer Kontakt (30) zu einem elektrisch leitfähigen Bereich (4) über eine Öffnung (31) in einer insbesondere äußeren Lage der Folie (29) ausgebildet ist.

5. Anordnung (27) nach Anspruch 4,
**dadurch gekennzeichnet, dass**
drei elektrische Kontakte (30) zu einem elektrisch leitfähigen Bereich (4) über Öffnungen (31) in der äußeren Lage der Folie (29) ausgebildet sind, über drei Öffnungen (31) auf einem Umfangsradius jeweils um 120 Grad gegeneinander versetzt angeordnet.

6. Anordnung (27) nach einem der Ansprüche 4 oder 5,
**dadurch gekennzeichnet, dass**
der wenigstens eine elektrische Kontakt (30) durch einen elektrisch leitfähigen Folienstreifen ausgebildet ist, insbesondere einem Aluminium-Folienstreifen, welcher durch die Öffnung (31) hindurchgeführt ist.

7. Anordnung (27) nach einem der Ansprüche 4 bis 6,
**dadurch gekennzeichnet, dass**
der wenigstens eine elektrische Kontakt (30) geklemmt ist zwischen dem in radialer Richtung am weitesten außen liegenden elektrisch leitfähigen Bereich (4) und der äußeren Lage der Folie (29) mit der einen Öffnung (31), und/oder durch die Öffnung (31) flach hindurchgeführt ist, und/oder zwischen der äußeren Lage der Folie (29) und dem Mantelrohr (32) geklemmt ist, insbesondere über jeweils einen Schlitz im Mantelrohr (32) nach außen geführt.

8. Anordnung (27) nach einem der Ansprüche 4 bis 7,
**dadurch gekennzeichnet, dass**
der wenigstens eine elektrische Kontakt (30) flachbandförmig ausgebildet ist, und/oder außen im Winkel von im Wesentlichen 45 Grad entlang des äußeren Umfangs des zylinderförmigen Mantelrohrs (32) abgefaltet ist, insbesondere mit einer Längsrichtung entlang eines Kreisumfangs des Mantelrohrs (32) verlaufend angeordnet.

9. Anordnung (27) nach einem der vorhergehenden Ansprüche, **dadurch gekennzeichnet, dass**
die Folie (29) ein elektrisch isolierendes Polymer und/oder Papier aufweist, insbesondere mit Harz getränkt, und/oder dass der Armaturkörper (28) und/oder dass das Mantelrohr (32) aus einem elektrisch leitendem Material, insbesondere Metall ist, insbesondere Kupfer, Aluminium und/oder Stahl.

10. Anordnung (27) nach einem der vorhergehenden Ansprüche, **dadurch gekennzeichnet, dass**
der Armaturkörper (28) wenigstens einen elektrischen Kontaktanschluss (33) umfasst, insbesondere in Form einer Buchse, zum Anschluss eines Erdpotentials.

11. Anordnung (27) nach einem der vorhergehenden Ansprüche, **dadurch gekennzeichnet, dass**
die elektrisch leitfähigen Bereiche (4) zwischen Lagen der elektrisch isolierenden Folie (29) aus einer metallischen Beschichtung der Folie (29) oder einer eingelegten metallischen Folie ausgebildet sind, insbesondere mit einer im Wesentlichen Zylindermantelform jedes leitfähigen Bereichs (4) zwischen benachbarten Lagen der elektrisch isolierenden Folie (29), insbesondere jeweils räumlich versetzt gegeneinander entlang der Längsachse der Anordnung (27).

12. Anordnung (27) nach einem der vorhergehenden Ansprüche, **dadurch gekennzeichnet, dass**
die Anordnung (27) für Gleichstrom-Anwendungen für eine Gleichstrom-Hochspannung räumlich die Dimensionen aufweist, welche für eine Wechselstrom-Hochspannung einer höheren Stufe ausgebildet sind, insbesondere mit Dimensionen für genau eine Wechselstrom-Hochspannungs-Stufe höhere Wechselstrom-Hochspannung.

13. Verfahren zur homogenen Absteuerung von Hochspannungspotentialen entlang wenigstens eines Isolators mit einer Anordnung (27) nach einem der vorhergehenden Ansprüche,
**dadurch gekennzeichnet, dass**
resistive Ausgleichsströme entlang der elektrisch isolierenden Folie (29) reduziert und/oder vermieden werden, durch Auslegung für höhere Spannungsebenen, und/oder durch einen Armaturkörper (28), welcher als ein erster Potential-Absteuerungsbelag wirkt, und durch die elektrische Kontaktierung des äußersten elektrisch leitfähigen Bereichs (4) zwischen Lagen elektrisch isolierender Folie (29) über mehrere elektrische Kontakte (30) durch Öffnungen (31) in der äußeren Lage der isolierenden Folie (29).

## Claims

1. Arrangement (27) for a gradual shutoff of potential for direct-current applications in high voltage technology,
with at least one fitting body (28),
electrically insulating film (29) and electrically conductive regions (4),
wherein the electrically conductive regions (4) are arranged between layers of the electrically insulating film (29), and
at least portions of the electrical insulating film (29) being arranged around the at least one fitting body (28),
**characterized in that**
multiple electrical contacts (30) to an electrically conductive area (4) are formed via openings (31) in the outer layer of the film (29).

2. Arrangement (27) according to claim 1, **characterized in that** the electrically conductive regions (4) between layers of the electrically insulating film (29) are configured as gradual potential shutoff coatings and the at least one fitting body (28) is configured as a first gradual potential shutoff coating.

3. Arrangement (27) according to any one of the preceding claims, **characterized in that** the arrangement (27) is rotationally symmetrical, in particular formed circular-cylindrically, with the at least one fitting body (28), in particular formed like a winding tube, arranged at a first end in the interior, and with a cylindrical cladding tube (32), in particular a slotted cladding tube (32), arranged at a second end on the outside.

4. Arrangement (27) according to any one of the preceding claims, **characterized in that** the electrically insulating film (29) is wound at least partially around the at least one fitting body (28), with electrically conductive regions (4) electrically insulated from one another by way of the film (29), wherein at least one electrical contact (30) to an electrically conductive area (4) is formed via an opening (31) in a particularly outer layer of the film (29).

5. Arrangement (27) according to claim 4, **characterized in that** three electrical contacts (30) to an electrically conductive region (4) are formed via openings (31) in the outer layer of the film (29), via three openings (31) arranged offset respectively by 120 degrees relative to one another in a circumferential direction.

6. Arrangement (27) according to one of claims 4 or 5, **characterized in that** the at least one electrical contact (30) is formed by an electrically conductive film strip, in particular an aluminium film strip, which is guided through the opening (31).

7. Arrangement (27) according to one of claims 4 to 6, **characterized in that** the at least one electrical contact (30) is clamped between the electrically conductive region that is located farthest outward in a radial direction and the outer layer of the film (29) with the one opening (31), and/or is guided flat through the opening (31), and/or is clamped between the outer layer of the film (29) and the cladding tube (32), in particular is guided outwardly by way of a respective slot in the cladding tube (32).

8. Arrangement (27) according to one of claims 4 to 7, **characterized in that** the at least one contact (30) is formed as a ribbon, and/or is folded away on an exterior at an angle of substantially 45 degrees along the outer circumference of the cylindrical cladding tube (32), in particular arranged with a longitudinal direction running along a circular circumference of the cladding tube (32).

9. Arrangement (27) according to any one of the preceding claims, **characterized in that** the film (29) has an electrically insulating polymer and/or paper, in particular impregnated with resin, and/or that the fitting body (28) and/or that the cladding tube (32) are of an electrically conductive material, in particular metal, in particular copper, aluminon, and/or steel.

10. Arrangement (27) according to any one of the preceding claims, **characterized in that** the fitting body (28) comprises at least one electrical contact connection (33), in particular in the form of a socket, for connecting a ground potential.

11. Arrangement (27) according to any one of the preceding claims, **characterized in that** the electrically conductive regions (4) are formed between layers of the electrically insulating film (29) from a metallic coating of the film (29) or an inserted metallic film, in particular with a substantially cylindrical lateral surface of each conductive region (4) between adjacent layers of the electrically insulating film (29), in particular respectively spatially offset relative to one another along a longitudinal axis of the arrangement (27).

12. Arrangement (27) according to any one of the preceding claims, **characterized in that** the arrangement (27) for direct-current applications for a direct-current high voltage has spatially the dimensions, which are designed for an alternating-current high voltage of a higher level, in particular with dimensions for exactly one alternating-current high voltage level higher alternating-current high voltage.

13. Method for homogenous gradual shutoff of high-voltage potentials along at least one insulator with an arrangement (27) according to any on of the preceding claims, **characterized in that**
resistive compensation currents along the electrically insulating film (29) are reduced and/or avoided, by designing for higher voltage levels, and/or by a fitting body (28), which acts as a first gradual potential shutoff coating, and by electrically contacting the outermost electrically conductive region (4) between layers of the electrically insulating film (29) via multiple electrical contacts (30) through openings (31) in the outer layer of the insulating film (29).

## Revendications

1. Agencement (27) pour la régulation de potentiel dans la technique liée à des hautes tensions, conçu pour des applications à courant continu, comprenant au moins un corps d'armature (28), une feuille électriquement isolante (29) et des zones électriquement conductrices (4), les zones électriquement conductrices (4) étant disposées entre des couches de la feuille électriquement isolante (29), et au moins des parties de la feuille électriquement isolante (29) sont disposées autour dudit au moins un corps d'armature (28),
**caractérisé en ce que**
plusieurs contacts électriques (30) sont formés vers une zone électriquement conductrice (4) par des ouvertures (31) dans la couche extérieure de la feuille (29).

2. Agencement (27) selon la revendication 1,
**caractérisé en ce que**
les zones électriquement conductrices (4) entre des couches de la feuille électriquement isolante (29) sont sous la forme de revêtements de commande de potentiel et **en ce qu'**au moins un corps d'armature (28) est sous la forme d'un premier revêtement de commande de potentiel.

3. Agencement (27) selon l'une des revendications précédentes, **caractérisé en ce que**
l'agencement (27) est réalisé à symétrie de révolution, en particulier en forme de cylindre circulaire, avec ledit au moins un corps d'armature (28), en particulier à la manière d'un tube d'enroulement, disposé à l'intérieur à une première extrémité, et avec un tube d'enveloppe (32) cylindrique, en particulier un tube d'enveloppe (32) fendu, disposé à l'extérieur à une deuxième extrémité.

4. Agencement (27) selon l'une des revendications précédentes, **caractérisé en ce que**
la feuille électriquement isolante (29) est enroulé au moins partiellement autour dudit au moins un corps d'armature (28), avec des zones électriquement conductrices (4) isolées électriquement les unes des autres au moyen de la feuille (29), au moins un contact électrique (30) avec une zone électriquement conductrice (4) étant réalisé au moyen d'une ouverture (31) dans une couche notamment extérieure de la feuille (29).

5. Agencement (27) selon la revendication 4,
**caractérisé en ce que**
trois contacts électriques (30) sont formés vers une zone électriquement conductrice (4) au moyen d'ouvertures (31) dans la couche extérieure de la feuille (29), par trois ouvertures (31) aménagées sur un rayon périphérique respectivement décalées de 120 degrés les unes par rapport aux autres.

6. Agencement (27) selon l'une des revendications 4 ou 5, **caractérisé en ce que**
ledit au moins un contact électrique (30) est formé par une bande de feuille électriquement conductrice, en particulier une bande de feuille d'aluminium, qui est passée à travers l'ouverture (31).

7. Agencement (27) selon l'une des revendications 4 à 6, **caractérisé en ce que**
ledit au moins un contact électrique (30) est serré entre la zone électriquement conductrice (4) située le plus à l'extérieur dans la direction radiale et la couche extérieure de la feuille (29) avec une ouverture (31), et/ou est passé à plat à travers l'ouverture (31), et/ou est serré entre la couche extérieure de la feuille (29) et le tube d'enveloppe (32), en particulier guidé vers l'extérieur par une fente respective dans le tube d'enveloppe (32).

8. Agencement (27) selon l'une des revendications 4 à 7, **caractérisé en ce que**
ledit au moins un contact électrique (30) est réalisé en forme de bande plate et/ou est plié à l'extérieur selon un angle de sensiblement 45 degrés le long de la périphérie extérieure du tube d'enveloppe (32) de forme cylindrique, en particulier agencé avec une direction longitudinale le long d'une périphérie circulaire du tube d'enveloppe (32).

9. Agencement (27) selon l'une des revendications précédentes, **caractérisé en ce que**
la feuille (29) comprend un polymère et/ou un papier électriquement isolant, notamment imprégné de résine, et/ou **en ce que** le corps d'armature (28) et/ou **en ce que** le tube d'enveloppe (32) est en un matériau électriquement conducteur, notamment en métal, en particulier en cuivre, en aluminium et/ou en acier.

10. Agencement (27) selon l'une des revendications précédentes, **caractérisé en ce que**
le corps d'armature (28) comprend au moins un raccord de contact électrique (33), notamment sous la forme d'une douille, pour le raccordement d'un potentiel de terre.

11. Agencement (27) selon l'une des revendications précédentes, **caractérisé en ce que**
les zones électriquement conductrices (4) entre des couches de la feuille électriquement isolante (29) sont formées d'un revêtement métallique de la feuille (29) ou d'une feuille métallique insérée, en particulier avec une forme d'enveloppe sensiblement cylindrique de chaque zone conductrice (4) entre des couches adjacentes de la feuille électriquement isolante (29), en particulier respectivement décalées spatialement les unes par rapport aux autres le long de l'axe longitudinal de l'agencement (27).

12. Agencement (27) selon l'une des revendications précédentes, **caractérisé en ce que**
l'agencement (27), pour des applications à courant continu pour une haute tension en courant continu, présente spatialement les dimensions qui sont conçues pour une haute tension en courant alternatif d'un niveau supérieur, en particulier avec des dimensions pour exactement un niveau de haute tension en courant alternatif supérieur à la haute tension en courant alternatif.

13. Procédé de commande homogène de potentiels de haute tension le long d'au moins un isolateur avec un agencement (27) selon l'une des revendications précédentes,
**caractérisé en ce que**
des courants de compensation résistifs le long de la feuille électriquement isolante (29) sont réduits et/ou évités par une conception pour des niveaux de tension plus élevés, et/ou par un corps d'armature (28) qui agit comme une première couche de commande de potentiel, et par la mise en contact électrique de la zone électriquement conductrice la plus extérieure (4) entre des couches de feuille électriquement isolante (239) au moyen de plusieurs contacts électriques (30) à travers des ouvertures (31) formées dans la couche extérieure de la feuille isolant (29).
